# EUROPÄISCHE PATENTSCHRIFT

(11) **EP 1 684 612 B1**
(45) Veröffentlichungstag und Bekanntmachung des Hinweises auf die Patenterteilung: **31.12.2008**
(21) Anmeldenummer: 04797812.7
(22) Anmeldetag: 11.11.2004
(51) Int. Cl.: A46D 3/00, A46B 9/06

(54) **VERFAHREN UND VORRICHTUNG ZUR HERSTELLUNG VON BÜRSTEN MIT BORSTENBÜNDELN UND NOPPEN**
METHOD AND DEVICE FOR PRODUCING BRUSHES WITH BRISTLE BUNDLES AND KNOBS
PROCEDE ET DISPOSITIF POUR REALISER DES BROSSES COMPRENANT DES FAISCEAUX DE POILS ET DES ELEMENTS D'EXTREMITE

(30) Priorität: 14.11.2003 DE 10353541
(43) Veröffentlichungstag der Anmeldung: 02.08.2006
(73) Patentinhaber: Zahoransky AG, 79674 Todtnau (DE); Trisa Holding AG, 6234 Triengen (CH)
(72) Erfinder: STRÄHLER, Reto, 6043 Adligenswil (CH); KACZMAREK, Ulrich, 79183 Waldkirch (DE); HORL, Otmar, 79110 Freiburg (DE)
(74) Vertreter: Maucher, Wolfgang
(86) Internationale Anmeldenummer: PCT/EP2004/012778
(87) Internationale Veröffentlichungsnummer: WO 2005/048773

(56) Entgegenhaltungen:
- WO-A-00/64307
- DE-A1- 10 216 641
- US-A- 5 628 082
- US-A1- 2003 041 402
- US-A1- 2003 159 224

## Beschreibung

Die Erfindung bezieht sich auf ein Verfahren zur Herstellung von Bürsten mit Borstenbündeln sowie Noppen aus Kunststoff, Gummi oder gummiartigem Material.
Außerdem bezieht sich die Erfindung auf eine Vorrichtung zur Herstellung von Bürsten mit Borstenbündeln sowie Noppen aus Kunststoff, Gummi oder gummiartigem Material, mit wenigstens einer Spritzgießmaschine zum Herstellen von Bürstenkörpern und von Noppen sowie mit einer Stopfeinrichtung für die Borstenbündel.

Man kennt bereits Bürsten, insbesondere Zahnbürsten, die zusätzlich zu den Reinigungsborsten gummiartige Noppen aufweisen, die beispielsweise zur Zahnfleisch-Massage oder zum Polieren der Zähne dienen. Derartige Bürsten werden gefertigt, indem zunächst der Bürstenkörper mit den Bündellöchern gespritzt wird und anschließend werden in einem zweiten Spritzvorgang die Noppen gespritzt. Schließlich werden die Borstenbündel in die Bündellöcher eingestopft.

Bei der Festlegung des Borstenfeldes muss ein bestimmter Mindestabstand zwischen Noppen und Bündellöchern berücksichtigt werden, um das Stopfen überhaupt zu ermöglichen. Nach dem Stopfen der Borstenbündel werden diese abgeschert, wobei dies jedoch nur bis zur Länge der Noppen möglich ist, da diese sonst beschädigt werden. Zwar können einzelne Noppen während dem Abscheren auch verdrängt werden, was jedoch aufwändig ist und die Möglichkeiten beim Abscheren einschränkt. Problematisch ist auch das Abrunden der Borstenbündelenden mit Schleifscheiben, da hierbei die Borsten umgebogen werden und dabei die Schleifscheiben tiefer eingreifen als ein Abscheraggregat. Ein Wegdrücken der Noppen, um Beschädigungen zu vermeiden, ist dabei noch problematischer. Zudem entsteht beim Abrunden der Borstenbündel feiner Staub, der sich auf den Gummi-Noppen ablagert und nur schwer entfernt werden kann.

Man kennt bereits aus der WO 00/64307, der US 5 628 082 A sowie der DE 102 16 641 A1 Bürsten, insbesondere Zahnbürsten, die zusätzlich zu den Reinigungsborsten gummiartige Noppen aufweisen, die beispielsweise zur Zahnfleisch-Massage oder zum Polieren der Zähne dienen.
Derartige Bürsten werden gemäß der WO 00/64307 gefertigt, indem gummiartige Noppen in Bürstenkörper-Löcher eingesetzt werden. Dabei muss die Form der gummiartigen Noppen so gestaltet sein, dass sie sich in die Bürstenkörper-Löcher einsetzten lassen.
Bei Zahnbürsten gemäß der US 5 628 082 A werden separate, vorgefertigte Noppen mit einem Bürstenkörper verbunden. Dies kann durch Verschmelzen, thermisches Anformen oder "Injection Molding", bei dem beim Spritzen des Bürstenkörpers die vorgefertigten Noppen umspritzt und so an den Bürstenkörper angeschmolzen werden, erfolgen.
Aus der DE 102 16 641 A1 sind bereits Zahnbürsten bekannt, die einen Bürstenkörper mit wenigstens einem damit unmittelbar verbundenen, weichelastischen Reinigungselement aufweisen. Der Bürstenkörper hat eine Aufnahme zum Verbinden mit einem Trägerelement, an dem Borsten angebracht sind. Diese Zahnbürsten sind aus zwei Baugruppen zusammengesetzt, wobei die Verbindung vergleichsweise hohen Belastungen widerstehen muss, was insbesondere bei einer Ausführung mit lösbarem Trägerelement problematisch ist.

Es besteht die Aufgabe, ein Verfahren und eine Vorrichtung zu schaffen, womit Bürsten mit Borstenbündeln und Noppen einfach herstellbar sind und dabei die Noppen nicht beschädigt und/oder verunreinigt werden. Zudem sollen die Noppen vergleichsweise nah den Borstenbündeln anordenbar sein.

Die erfindungsgemäße Lösung besteht hinsichtlich des Verfahrens darin, dass zunächst die Borstenbündel in einen Bürstenkörper gestopft und nachbearbeitet wie abgeschert, geschliffen und/oder poliert werden, dass anschließend die mit Borstenbündeln bestückten Bürstenkörper in eine Spritzgießform eingesetzt werden und dass dann die Noppen gespritzt und dabei mit dem Bürstenkörper verbunden werden.

Somit wird zunächst die Bürste konventionell mit Borstenbündeln bestückt und dann das Borstenfeld in gewohnter Weise bearbeitet, also insbesondere abgeschert und geschliffen. Erst danach wird diese, mit Borstenbündeln bestückte Bürste in die Spritzgießform eingesetzt, wo dann die Noppen gespritzt und dabei mit dem Bürstenkörper verbunden werden.
Der Bürstenkörper dient sowohl für die Borstenbündel als auch für die Noppen als gemeinsames Trägerteil.

Besonders vorteilhaft ist bei dem erfindungsgemäßen Verfahren, dass das Herstellen der mit Borstenbündeln bestückten Bürste konventionell mit gängigen Bürstenherstellungsmaschinen erfolgen kann. Dabei können mit Bündellöchern versehene Bürstenkörper einer Stopfmaschine zugeführt und dort mit Borstenbündeln bestückt werden. Auch die Nachbearbeitungseinrichtung zum Abscheren und Schleifen kann unverändert wie bisher verwendet werden. Dies trägt mit zu einer kostengünstigen Produktion bei, da bereits vorhandene, vielfach eingesetzte und bewährte Maschinen verwendet werden können.
Durch das Spritzen und Verbinden der Noppen erst am Ende des Fertigungsvorgangs können die Noppen während des Stopfens der Borstenbündel und deren Bearbeitung auch nicht hinderlich sein und können so auch keinen Schaden nehmen. Darüber hinaus kommen die Noppen nicht mit abgescherten Borstenteilen und Schleifstaub in Berührung. Ein aufwendiges Entfernen solcher Ablagerungen von den Gummi-Noppen wird dadurch vermieden.
Durch das Spritzen der Noppen und dem dabei erfolgenden Anbringen am Bürstenkörper wird eine feste Verbindung der Noppen mit dem Bürstenkörper hergestellt. Insgesamt erhält man so eine aus einer Baueinheit bestehende, stabile Bürste.
Das Anbringen der Noppen nach dem Stopfen der Borstenbündel erlaubt zudem einen reduzierten Abstand zwischen Noppen und Borstenbündeln, was eine flexiblere Gestaltung des Borstenfeldes ermöglicht.

Das Spritzen der Noppen ermöglicht eine weitgehend unabhängige Gestaltung der Noppen. Somit können unterschiedliche Ausführungsformen wie beispielsweise stiftartige Noppen, breite oder bogenförmig verlaufende Noppen gespritzt werden. Auch andere gespritzte Komponenten können mit dem Bürstenkörper verbunden werden.

Die Noppen können zum Verbinden mit dem Bürstenkörper auf diesen aufgespritzt oder aber in Noppen-Aufnahmelöcher des Bürstenkörpers eingespritzt werden. Im letzteren Fall weist der Bürstenkörper neben den Bündel-Aufnahmelöchern auch entsprechende Aufnahmelöcher für die Noppen auf, die eine Verankerung und somit einen besonders guten Halt der Noppen an dem Bürstenkörper bewirken. Auch das Aufspritzen der Noppen auf den Bürstenkörper, also direkt auf die Bürstenkörper-Oberfläche ergibt eine feste Verbindung, da sowohl der Bürstenkörper als auch die Noppen aus Kunststoffmaterial bestehen.

Zum Spritzen der Noppen ist es zweckmäßig, wenn zumindest die der Position der einzubringenden Noppen am Bürstenkörper benachbarten Borstenbündel verdrängt werden, wenn der Bürstenkörper mit den verdrängten Borstenbündeln einer Spritzgießform zum Spritzen der Noppen zugeführt wird und wenn gegebenenfalls die Verdrängereinrichtung nach dem Einsetzen des Bürstenkörpers in die Spritzgießform zurückgezogen wird.
Das Verdrängen der Borstenbündel ist im Vergleich zum Verdrängen der stärkeren und weniger nachgiebigen Noppen einfacher möglich und erlaubt ein sicheres Zuführen der beborsteten Bürstenkörper in die Spritzgießform für die Noppen.

Hinsichtlich der Vorrichtung ist die Erfindung dadurch gekennzeichnet, dass eine Bestückungseinrichtung zum Bestücken eines beborsteten Bürstenkörpers zumindest mit Noppen vorgesehen ist und dass die Bestückungseinrichtung eine Spritzgießmaschine mit einer Spritzgießform zum Spritzen der Noppen aufweist.
Es ergeben sich damit die bereits bei der Beschreibung des erfindungsgemäßen Verfahrens erläuterten Vorteile.

Eine Ausführungsform sieht dabei vor, dass sie eine Verdrängereinrichtung für die Borstenbündel sowie einen Übergabegreifer zum Einsetzen des mit Borstenbündeln bestückten Bürstenkörpers in die Spritzgießform aufweist.
Nach dem Bearbeiten der Borstenbündel wird der beborstete Bürstenkörper mittels dem Übergabegreifer von einer Nachbearbeitungsstation in die Spritzgießform eingesetzt, in der die Noppen auf den Bürstenkörper aufgespritzt oder in entsprechend vorgesehene Noppen-Aufnahmeöffnungen eingespritzt werden.
Um zu verhindern, dass beim Einsetzen des Bürstenkörpers in die Spritzgießform einzelne Filamente der Borstenbündel abgeknickt werden oder in den Spritzbereich für die Noppen gelangen, werden zumindest die der Noppen-Spritzposition benachbarten Borstenbündel mit einer Verdrängereinrichtung aus dem unmittelbaren Spritzbereich verdrängt.

Nach einer Weiterbildung der Erfindung kann die Spritzgießmaschine zum Spritzen der Noppen als Mehrkomponenten-Spritzgießmaschine zum Spritzen unterschiedlicher Noppen ausgebildet sein. Die unterschiedlichen Noppen können sich dabei hinsichtlich der Farbe und/oder der Form unterscheiden.
Weiterhin besteht die Möglichkeit, dass eine Spritzgießmaschine mit einer Spritzgießform zum Spritzen zusätzlicher Teile, beispielsweise eines Saugnapfes an oder in den mit Borstenbündeln bestückten Bürstenkörper vorgesehen ist.
Die Mehrkomponenten-Spritzgießmaschine kann sowohl zum Spritzen gegebenenfalls unterschiedlicher Noppen als auch zum Spritzen oder Umspritzen wenigsten eines zusätzlichen Teiles ausgebildet sein.
Die gegebenenfalls zusätzlich vorgesehenen Teile können auch als fertige Teile zugeführt und dann durch Umspritzen mit dem Bürstenkörper verbunden werden. Dazu kann vor der oder den Spritzgießmaschine(n) eine Montageeinrichtung zum Anbringen wenigsten eines zusätzlichen, bei der Spritzgießmaschine zu umspritzenden Teiles vorgesehen sein.

Weitere Ausgestaltungen der erfindungsgemäßen Vorrichtung ergeben sich aus den Ansprüchen sowie den nachfolgend erläuterten Zeichnungen.

Es zeigt:
- Fig. 1: einen Übergabegreifer mit einem von diesem gehaltenen Bürstenkörper und mit einer außerhalb des Borstenfeldes des Bürstenkörpers angeordneten Verdrängereinrichtung in Stirnseitenansicht,
- Fig. 2: die Anordnung gemäß Figur 1 in Seitenansicht,
- Fig. 3: die Anordnung gemäß Figur 1 mit in das Borstenfeld eingefahrener Verdrängereinrichtung,
- Fig. 4: die Anordnung gemäß Figur 3 in Seitenansicht,
- Fig. 5: den in eine Spritzgießform eingesetzten, beborsteten Bürstenkörper aus den Figuren 1 bis 4,
- Fig. 6 bis Fig. 10: eine Anordnung ähnlich den Figuren 1 bis 5 mit einer anders angeordneten Verdrängereinrichtung,
- Fig. 11: eine Spritzgießform mit abgeschrägten Formteilen als Verdrängereinrichtung für die Borsten einer Zahnbürste,
- Fig. 12: die Anordnung gemäß Figur 11 mit in die Spritzgießform eingesetzter Bürste,
- Fig. 13: eine schematische Darstellung einer Vorrichtung mit einer Borstenbearbeitungsvorrichtung, einem Übergabegreifer und einer Spritzgießmaschine und
- Fig. 14: eine schematische Darstellung einer Vorrichtung mit einer Stopf- und Endbearbeitungseinrichtung sowie einer Spritzgießmaschine.

In den Figuren 1 bis 4 sowie 6 bis 9 ist jeweils ein zu einer Vorrichtung zur Herstellung von Bürsten mit Borstenbündeln und Noppen gehörender Übergabegreifer 1 dargestellt, der einen mit Borstenbündeln 2 beborsteten Bürstenkörper 3 hält. Der Übergabegreifer 1 dient jeweils zum Umsetzen des Bürstenkörpers 3 von einer in Fig. 14 dargestellten Stopf- und Endbearbeitungseinrichtung 21 zu einer Spritzgießmaschine 29 mit einer Spritzgießform 4a (Figuren 5 und 10) zum Spritzen der Noppen. Mit einer derartigen Vorrichtung kann zunächst das Borstenfeld komplett bearbeitet, abgeschert und geschliffen werden, so dass die erst danach eingebrachten Noppen durch diese Arbeitsschritte nicht hinderlich sind und keinen Schaden nehmen.

Die in Figur 14 gezeigte Vorrichtung weist eine Bürstenkörperzuführung 23 zu einer Stopfeinrichtung 24 auf, an die sich eine Fertigbearbeitungseinrichtung 25 anschließt. Von dieser werden die mit insbesondere abgescherten und an den Enden gerundeten Borsten bestückten Bürstenkörper mit Hilfe einer den Übergabegreifer 1 aufweisenden Übergabeeinrichtung 27 zu einer anschließenden Montageeinrichtung 26 transportiert. Die Montageeinrichtung 26 hat im Ausführungsbeispiel einen Rundtisch oder Drehteller 28, bei dem zusätzliche Teile, beispielsweise Saugnäpfe zum Anbringen an den Bürstenkörpern, zugeführt werden können. Diese zusätzlichen, jeweils am Bürstenkörper montierten Teile können bei einer nachgeschalteten Spritzgießmaschine 29 zusätzlich umspritzt werden.
Insbesondere besteht die Möglichkeit, dass bei dem Rundtisch oder Drehteller 28 Noppen 18 mit der Spritzgießmaschine 29 gespritzt werden, ebenso zusätzliche Teile wie beispielsweise die Saugnäpfe.
Die Spritzgießmaschine 29 kann als Mehrkomponenten-Spritzgießmaschine ausgebildet sein. Damit können unterschiedliche Noppen gespritzt werden und gegebenenfalls auch zusätzliche Teile.
Weiterhin kann mit einer Mehrkomponenten-Spritzgießmaschine sowohl das Spritzgießen als auch ein Umspritzen der zusätzlichen Teile vorgenommen werden.

An dem Übergabegreifer 1 (Fig.1 bis 4, 6 bis 9) ist jeweils eine Führung 5 für eine Spreizgabel 6 vorgesehen. Die Spreizgabel 6 kann zwischen einer in den Figuren 1, 2, 6 und 7 dargestellten Ruheposition außerhalb des Borstenfeldes und einer in das Borstenfeld eingreifenden und einzelne Borstenbündel 2 beaufschlagenden und verdrängenden Spreizposition (Fig. 3, 4, 8, 9) verstellt werden. Zum Verdrängen der Borstenbündel 2 weist die Spreizgabel 6 Auflaufschrägen 8 auf, die beim Einfahren der Spreizgabel 6 in das Borstenfeld in Einführrichtung (Pf1) die freien Enden der im Beaufschlagungsbereich der Spreizgabel 6 angeordneten Borstenbündel 2 nach außen verdrängen.
Zwischen den verdrängten Borstenbündeln 2 ist an dem Bürstenkörper 3 jeweils ein borstenfreier Bereich 7 (Fig. 2, 4, 7, 9) vorgesehen, in dem Noppen angebracht werden sollen. Der Bürstenkörper 3 kann hierzu Ausnehmungen aufweisen, in die die Noppen eingebracht werden. Es ist jedoch auch möglich, die Noppen direkt auf die Bürstenkörper-Oberfläche aufzuspritzen.

Der Bürstenkörper 3 mit den verdrängten beziehungsweise seitlich ausgelenkten Borstenbündeln 2 wird mit dem Übergabegreifer 1 einer Spritzgießform 4a zugeführt, wobei der borstenfreie Bereich 7 über eine Austrittsöffnung 9 für das Gummimaterial der Noppen geführt wird. Je nach Art der Spritzgießform 4a und des Übergabegreifers 1 kann bereits vor Erreichen der Spritzposition, in der der Bürstenkörper 3 an den freien Enden 10 der Austrittsöffnung(en) 9 anliegt (Fig. 5 und 10), die Spreizgabel 6 zurückgezogen werden, um das bündige Einsetzen des Bürstenkörpers 3 zu vereinfachen. Anschließend können die Noppen an den Bürstenkörper 3 angespritzt werden. Gegebenenfalls kann der Bürstenkörper 3 mit dem Übergabegreifer 1 in eine weitere Spritzgießform umgesetzt werden, um weitere Noppen, beispielsweise in einer anderen Farbe zu spritzen.

Die Figuren 1 bis 5 zeigen jeweils eine Anordnung mit einer quer zur Borstenlängsrichtung in das Borstenfeld einfahrbaren Spreizgabel 6, während bei der Anordnung gemäß Figuren 6 bis 10 die Spreizgabel 6 in Bürsten-Längsrichtung in das Borstenfeld einfahrbar ist.

In Figur 11 ist eine Spritzgießform 4b dargestellt, die einen Aufnahmebereich 11 für einen beborsteten Bürstenkörper 3 sowie eine Spritzdüse 12 zum An- oder Einspritzen von Noppen an oder in den Bürstenkörper 3 aufweist. Die Spritzgießform 4b weist an ihrer Einführseite 13 ein Formteil 14 als Verdrängereinrichtung auf. Das Formteil 14 verjüngt sich von der Spritzdüse 12 zu seinem freien Ende an der Einführseite 13. Beim seitlichen Einführen eines beborsteten Bürstenkörpers 3 in Einführrichtung Pf2 werden die dem borstenfreien Noppen-Anspritzbereich 7 des Bürstenkörpers 3 benachbarten Borstenbündel 2 von dem Formteil 14 seitlich verdrängt, so dass keine Borstenbündel 2 oder Einzelfilamente in den Bereich der Spritzdüse 12 gelangen können. Nach dem Einführen des Bürstenkörpers 3 in Einführrichtung Pf1 in die Spritzgießform 4b wird der Bürstenkörper 3 in Borstenlängsrichtung verschoben, bis der Bürstenkörper 3 dichtend an der Spritzdüse 12 anliegt (Figur 12). In dieser Position können eine oder mehrere Noppen an oder in den Bürstenkörper 3 gespritzt werden. Nach dem Spritzen der Noppe(n) kann der Bürstenkörper 3 mit einem in den Figuren 11 und 12 nicht dargestellten Übergabegreifer aus der Spritzgießform 4b entnommen werden.

Figur 13 zeigt eine schematische Darstellung einer erfindungsgemäßen Vorrichtung 15a mit einer Endbearbeitungseinrichtung 16 zum Abscheren, Abschleifen und/oder Polieren der Borstenbündel 2 eines beborsteten Bürstenkörpers 3 sowie mit einem Übergabegreifer 1 zum Übergeben der Bürstenkörper 3 von der Endbearbeitungseinrichtung 16 an eine Spritzgießmaschine 17, in der eine oder mehrere Noppen 18 an den Bürstenköper 3a an- oder eingespritzt werden.

## Patentansprüche

1. Verfahren zur Herstellung von Bürsten mit Borstenbündeln sowie Noppen aus Kunststoff, Gummi oder gummiartigem Material, **dadurch gekennzeichnet, dass** zunächst die Borstenbündel (2) in einen Bürstenkörper (3) gestopft und nachbearbeitet wie abgeschert, geschliffen und/oder poliert werden, dass anschließend die mit Borstenbündeln (2) bestückten Bürstenkörper (3) in eine Spritzgießform (4a, 4b) eingesetzt werden und dass dann die Noppen (18) gespritzt und dabei mit dem Bürstenkörper (3) verbunden werden.

2. Verfahren nach Anspruch 1, **dadurch gekennzeichnet, dass** die Noppen (18) in Noppen-Aufnahmeöffnungen (20) des Bürstenkörpers (3) ein- oder auf den Bürstenkörper aufgespritzt werden.

3. Verfahren nach Anspruch 1 oder 2, **dadurch gekennzeichnet, dass** zumindest die der Position der einzubringenden Noppen (18) am Bürstenkörper (3) benachbarten Borstenbündel (2) verdrängt werden, dass der Bürstenkörper (3) mit den verdrängten Borstenbündeln (2) einer Spritzgießform (4a, 4b) zum Spritzen der Noppen (18) zugeführt wird und dass gegebenenfalls die Verdrängereinrichtung nach dem Einsetzen des Bürstenkörpers (3) in die Spritzgießform (4a, 4b) zurückgezogen wird.

4. Verfahren nach einem der Ansprüche 1 bis 3, **dadurch gekennzeichnet, dass** Noppen unterschiedlicher Ausführungsformen, beispielsweise stiftartige Noppen, breite oder bogenförmig verlaufende Noppen und/oder andere Komponenten gespritzt und dabei mit dem Bürstenkörper (3) verbunden werden.

5. Vorrichtung zur Herstellung von Bürsten mit Borstenbündeln sowie Noppen aus Kunststoff, Gummi oder gummiartigem Material, mit wenigstens einer Spritzgießmaschine zum Herstellen von Bürstenkörpern und von Noppen sowie mit einer Stopfeinrichtung für die Borstenbündel, insbesondere zur Durchführung des Verfahrens nach einem der Ansprüche 1 bis 4, **dadurch gekennzeichnet, dass** eine Bestückungseinrichtung (19) zum Bestücken eines beborsteten Bürstenkörpers (3) zumindest mit Noppen (18) vorgesehen ist und dass die Bestückungseinrichtung (19) eine Spritzgießmaschine mit einer Spritzgießform (4a, 4b) zum Spritzen der Noppen (18) aufweist.

6. Vorrichtung nach Anspruch 5, **dadurch gekennzeichnet, dass** sie eine Verdrängereinrichtung für die Borstenbündel (2) sowie einen Übergabegreifer (1) zum Einsetzen des mit Borstenbündeln (2) bestückten Bürstenkörpers (3) in die Spritzgießform (4a, 4b) aufweist.

7. Vorrichtung nach Anspruch 6, **dadurch gekennzeichnet, dass** der Übergabegreifer (1) die Verdrängereinrichtung aufweist, wobei die Verdrängereinrichtung zum Ein- und Ausfahren in das beziehungsweise aus dem Borstenfeld beweglich an dem Übergabegreifer (1) gelagert ist.

8. Vorrichtung nach einem der Ansprüche 5 bis 7, **dadurch gekennzeichnet, dass** die Verdrängereinrichtung durch abgeschrägte, sich zur Einführseite (13) verjüngende Formteile (14) im Bürstenkörper-Einsetzbereich der Spritzgießform (4b) zum Spritzen der Noppen (18) gebildet ist.

9. Vorrichtung nach einem der Ansprüche 5 bis 8, **dadurch gekennzeichnet, dass** die Spritzgießmaschine zum Spritzen der Noppen (18) als Mehrkomponenten-Spritzgießmaschine zum Spritzen unterschiedlicher Noppen ausgebildet ist.

10. Vorrichtung nach einem der Ansprüche 5 bis 9, **dadurch gekennzeichnet, dass** eine Spritzgießmaschine mit einer Spritzgießform zum Spritzen zusätzlicher Teile, beispielsweise eines Saugnapfes an oder in den mit Borstenbündeln (2) bestückten Bürstenkörper (3) vorgesehen ist.

11. Vorrichtung nach Anspruch 10, **dadurch gekennzeichnet, dass** eine Mehrkomponenten-Spritzgießmaschine zum Spritzen gegebenenfalls unterschiedlicher Noppen (18) und zum Spritzen oder Umspritzen wenigsten eines zusätzlichen Teiles ausgebildet ist.

12. Vorrichtung nach einem der Ansprüche 5 bis 11, **dadurch gekennzeichnet, dass** vor der oder den Spritzgießmaschine(n) eine Montageeinrichtung zum Anbringen wenigsten eines zusätzlichen, bei der Spritzgießmaschine zu umspritzenden Teiles vorgesehen ist.

13. Produkt, hergestellt nach einem Verfahren gemäß einem der Ansprüche 1 bis 4, insbesondere mittels einer Vorrichtung nach einem der Ansprüche 5 bis 12.

## Claims

1. Method of producing brushes having tufts of bristles and projections made of plastics, rubber or rubber-like material, **characterised in that** first of all the tufts (2) of bristles are fitted into a brush body (3) and finished, for example trimmed, ground and/or polished, the brush bodies (3) fitted with the tufts (2) of bristles are then placed in an injection mould (4a, 4b) and after that the projections (18) are injection moulded and at the same time attached to the brush body (3).

2. Method according to claim 1, **characterised in that** the projections (18) are injection-moulded into or onto the brush body in projection receiving openings (20) in the brush body (3).

3. Method according to claim 1 or 2, **characterised in that** at least the tufts (2) of bristles adjacent to the position of the projections (18) to be formed on the brush body (3) are displaced, **in that** the brush body (3) with the displaced tufts (2) is supplied to an injection mould (4a, 4b) for the injection of the projections (18) and optionally the displacing device is withdrawn after the brush body (3) has been placed in the injection mould (4a, 4b).

4. Method according to one of claims 1 to 3, **characterised in that** projections of different designs, such as pin-like projections, broad or arcuate projections and/or other components are injection moulded and thereby attached to the brush body (3).

5. Apparatus for producing brushes having tufts of bristles and projections made of plastics, rubber or rubber-like material, with at least one injection-moulding machine for producing brush bodies and projections and with a filling device for inserting the tufts of bristles, particularly for carrying out the method according to one of claims 1 to 4, **characterised in that** a fitting device (19) is provided, for fitting a bristle-filled brush body (3) at least with projections (18) and **in that** the fitting device (19) comprises an injection moulding machine having an injection mould (4a, 4b) for injection moulding the projections (18).

6. Apparatus according to claim 5, **characterised in that** it comprises a displacement device for the tufts of bristles (2) and a transferring gripper (1) for placing the brush body (3) fitted with tufts of bristles (2) in the injection mould (4a, 4b).

7. Apparatus according to claim 6, **characterised in that** the transferring gripper (1) comprises the displacement device, the displacement device being movably mounted on the transferring gripper (1) for extending into and withdrawing from the bristle area.

8. Apparatus according to one of claims 5 to 7, **characterised in that** the displacement device is formed by chamfered mould sections (14), tapering towards the insertion end (13), in the brush body insertion area of the injection mould (4b), for injection-moulding the projections (18) .

9. Apparatus according to one of claims 5 to 8, **characterised in that** the injection moulding machine for injection-moulding the projections (18) is constructed as a multi-component injection moulding machine for injection-moulding different projections.

10. Apparatus according to one of claims 5 to 9, **characterised in that** an injection moulding machine is provided, having an injection mould for injection-moulding additional parts, e.g. a suction cup on or in the brush bodies (3) fitted with tufts (2) of bristles.

11. Apparatus according to claim 10, **characterised in that** a multi-component injection moulding machine is formed, for injection-moulding optionally different projections (18) and for injection moulding or extrusion-coating at least one additional part.

12. Apparatus according to one of claims 5 to 11, **characterised in that** in front of the injection moulding machine(s) is provided an assembly device for mounting at least one additional part that is to be extrusion-coated in the injection moulding machine.

13. Product manufactured by a method according to one of claims 1 to 4, in particular using an apparatus according to one of claims 5 to 12.

## Revendications

1. Procédé de fabrication de brosses comportant des faisceaux de poils, ainsi que des protubérances en matière plastique, en caoutchouc ou en un matériau du type caoutchouc, **caractérisé par le fait que** les faisceaux de poils (2) sont tout d'abord tassés ou bourrés dans un corps de brosse (3), puis soumis à un post-traitement tel qu'un rognage, un meulage et/ou un polissage ; **par le fait que**, au stade successif, les corps de brosses (3) garnis de faisceaux de poils (2) sont insérés dans un moule (4a, 4b) de coulée par injection ; et **par le fait que** lesdites protubérances (18) sont ensuite injectées, en étant alors reliées au corps de brosse (3).

2. Procédé selon la revendication 1, **caractérisé par le fait que** les protubérances (18) sont rapportées, par injection, dans des orifices (20) du corps de brosse (3) qui reçoivent lesdites protubérances, ou bien sur ledit corps de brosse (3).

3. Procédé selon la revendication 1 ou 2, **caractérisé par le fait qu'**au moins les faisceaux de poils (2) voisins de l'emplacement des protubérances (18) devant être intégrées, sur le corps de brosse (3), sont repoussés ; **par le fait que** ledit corps de brosse (3), présentant les faisceaux de poils (2) repoussés , est amené vers un moule (4a, 4b) de coulée par injection affecté à l'injection des protubérances (18) ; et **par le fait que** le système de refoulement ou de repoussage est rétracté, le cas échéant, à l'issue de l'insertion du corps de brosse (3) dans le moule (4a, 4b) de coulée par injection.

4. Procédé selon l'une des revendications 1 à 3, **caractérisé par le fait que** des protubérances de formes de réalisation différentes, par exemple des protubérances du type broches ou tiges, des protubérances larges ou s'étendant en arc de cercle, et/ou d'autres éléments constitutifs, sont injectées en étant alors reliées au corps de brosse (3).

5. Dispositif de fabrication de brosses comportant des faisceaux de poils, ainsi que des protubérances en matière plastique, en caoutchouc ou en un matériau du type caoutchouc, comprenant au moins une machine de moulage par injection réalisée pour produire des corps de brosses et des protubérances, ainsi qu'un système de bourrage destiné aux faisceaux de poils, en particulier pour la mise en oeuvre du procédé selon l'une des revendications 1 à 4, **caractérisé par le fait qu'**un système de garnissage (19) est prévu pour garnir, au moins de protubérances (18), un corps de brosse (3) muni de poils ; et **par le fait que** ledit système de garnissage (19) présente une machine de moulage par injection équipée d'un moule (4a, 4b) de coulée par injection pour l'injection desdites protubérances (18).

6. Dispositif selon la revendication 5, **caractérisé par le fait qu'**il comprend un système de refoulement ou de repoussage destiné aux faisceaux de poils (2), ainsi qu'une pince de transfert (1) pour insérer, dans le moule (4a, 4b) de coulée par injection, le corps de brosse (3) garni de faisceaux de poils (2).

7. Dispositif selon la revendication 6, **caractérisé par le fait que** la pince de transfert (1) comporte le système de refoulement, ledit système de refoulement étant monté mobile sur ladite pince de transfert (1), en vue de la pénétration dans la zone des poils ou, respectivement, de la sortie hors de ladite zone.

8. Dispositif selon l'une des revendications 5 à 7, **caractérisé par le fait que** le système de refoulement est formé par des pièces moulées (14) biseautées, se rétrécissant vers le côté insertion (13) dans la zone d'engagement du corps de brosse dans le moule (4b) de coulée par injection pour l'injection des protubérances (18).

9. Dispositif selon l'une des revendications 5 à 8, **caractérisé par le fait que** la machine de moulage par injection, destinée à l'injection des protubérances (18), est réalisée comme une machine de moulage par injection à plusieurs composants, pour l'injection de protubérances différentes.

10. Dispositif selon l'une des revendications 5 à 9, **caractérisé par le fait qu'**une machine de moulage par injection, équipée d'un moule de coulée par injection, est prévue pour injecter des pièces supplémentaires, par exemple une ventouse, sur ou dans le corps de brosse (3) garni de faisceaux de poils (2).

11. Dispositif selon la revendication 10, **caractérisé par le fait qu'**une machine de moulage par injection à plusieurs composants est réalisée pour l'injection de protubérances (18) éventuellement différentes, et pour l'injection ou l'enrobage par injection d'au moins une pièce supplémentaire.

12. Dispositif selon l'une des revendications 5 à 11, **caractérisé par le fait qu'**un système de montage est prévu, avant la ou les machine(s) de moulage par injection, pour assurer le montage d'au moins une pièce supplémentaire devant être enrobée par injection dans la machine de moulage par injection.

13. Produit fabriqué suivant un procédé conforme à l'une des revendications 1 à 4, en particulier au moyen d'un dispositif selon l'une des revendications 5 à 12.
